# EUROPÄISCHE PATENTSCHRIFT

(11) **EP 0 342 526 B1**
(45) Veröffentlichungstag und Bekanntmachung des Hinweises auf die Patenterteilung: **06.04.1994**
(21) Anmeldenummer: 89108515.1
(22) Anmeldetag: 11.05.1989
(51) Int. Cl.: B61L 1/00

(54) **Einrichtung zur Befestigung eines Gehäuses an einer Fahrschiene**
Rail clamp device for a casing
Dispositif de fixation d'un support d'appareil sur un rail

(30) Priorität: 17.05.1988 DE 3816791
(43) Veröffentlichungstag der Anmeldung: 23.11.1989
(73) Patentinhaber: SIEMENS AKTIENGESELLSCHAFT, 80333 München (DE)
(72) Erfinder: Kliemt, Heinz-Günter, D-3152 Ilsede 1 (DE); Ennulat, Dietrich, Dipl.-Ing., D-3300 Branschweig (DE); Graf, Rüdiger, Dipl.-Ing., D-3303 Vechelde (DE)

(56) Entgegenhaltungen:
- DE-A- 3 234 651
- DE-C- 974 202
- FR-A- 2 350 239
- US-A- 3 392 279
- US-A- 4 753 403

## Beschreibung

Die Erfindung bezieht sich auf eine Einrichtung nach dem Oberbegriff des Patentanspruches 1. Eine derartige Einrichtung ist aus der DE-OS 32 34 651 bekannt.

Die bekannte Einrichtung läßt eine Montage des Gehäuses in zwei unterschiedlichen Positionen zu. Hierzu weist der vertikale Schenkel der das Gehäuse tragenden Konsole neben einem ersten Paar von Befestigungslöchern ein zweites, seitlich und in der Höhe versetztes Paar von Befestigungslöchern auf. Die Montage des Gehäuses in unterschiedlichen vertikalen Montagepositionen gegenüber dem Schienenfuß ist erforderlich, um bestimmte Mindestabstände zwischen der Schienenoberkante und der Oberkante des einen oder mehrere Radsensoren aufnehmenden Gehäuses einzuhalten. Bei einer bestimmten Abnutzung des Schienenkopfes muß das Gehäuse zusammen mit der Konsole vom Schienensteg gelöst, abgesenkt und wieder befestigt werden.

Von Nachteil ist dabei, daß es nur zwei mögliche Montagepositionen für die Konsole gibt, so daß eine stufenlose Einstellung des Abstandes zwischen Schienenoberkante und Oberkante des Gehäuses nicht möglich ist. Von Nachteil ist ferner, daß beim Absenken der Konsole ein seitlicher Versatz des Gehäuses und damit ein Versatz des bzw. der darin befindlichen Radsensoren eintritt. Die bekannte Einrichtung kann deshalb für Meßkontakte, bei denen es auf die genaue örtliche Erfassung von Befahrungsereignissen ankommt, nicht verwendet werden.

Aufgabe der Erfindung ist es, eine Einrichtung nach dem Oberbegriff des Patentanspruches 1 anzugeben, die eine stufenlose Höhenverstellung des Gehäuses ohne seitlichen Gehäuseversatz ermöglicht.

Die Erfindung löst diese Aufgabe durch die kennzeichnenden Merkmale des Patentanspruches 1. Der geforderte Höhenversatz des Gehäuses wird dabei durch unterschiedlich tiefes Einschrauben der beiden Gewindebolzen in die Gewindebohrungen der Konsole bewirkt.

Vorteilhafte Ausgestaltungen der erfindungsgemäßen Einrichtung sind in den Unteransprüchen angegeben.

Um eine unbeabsichtigte Höhenverstellung der Gewindebolzen beim Anziehen oder Lösen der Befestigungsschrauben für das Gehäuse zu vermeiden und um gleichzeitig einen spielfreien Sitz der Gewindebolzen in der Konsole zu erzielen, sind die Gewindebolzen gemäß Anspruch 2 in der Konsole kraft- und/oder formschlüssig festzulegen. Dies kann z.B. durch Kontern der Gewindebolzen geschehen oder aber gemäß Anspruch 3 in besonders vorteilhafter Weise dadurch, daß in die Gewindebohrungen der Konsole Gewindeeinsätze mit schraubenklemmenden Bereichen eingesetzt sind. Diese Ausführung der erfindunggemäßen Einrichtung macht ein Kontern der Gewindebolzen überflüssig.

In vorteilhafter Weise sind die Gewindebolzen gemäß Anspruch 4 aus einem Außenmehrkant mit einer geradzahligen Anzahl von zwei, vier, sechs oder acht Mantelflächen gefertigt und weisen ein durch Rollen verfestigtes Außenprofil auf. Dabei kann in vorteilhafter Weise gemäß Anspruch 5 an dem der Konsole abgewandten Ende des Gewindebolzens ein Stück des Mehrkantes bestehen bleiben, über diesen Mehrkant ist dann das Einschrauben des Gewindebolzens in die Konsole möglich.

Um eine gute kraftschlüssige Verbindung zwischen Gehäuse und Gewindebolzen zu erzielen, ist nach der Lehre des Anspruches 6 vorgesehen, das Gehäuse zwischen seitlich über die Gewindebolzen vorstehenden Druckplatten festzulegen.

Wenn zusätzlich zu der Höhenverstellung des Gehäuses auch eine seitliche Verstellung des Gehäuses möglich sein soll, dann sind nach der Lehre der Ansprüche 7 und 8 sowohl das Gehäuse als auch die Druckplatten mit senkrecht zur Schienenlängsachse verlaufenden Langlöchern zu versehen, über die das Gehäuse, bezogen auf die Mittelachsen der Gewindebolzen, mehr oder weniger weit seitlich ausgelenkt werden kann.

Die Verwendung keilförmiger Druckplatten gemäß Anspruch 9 erlaubt eine Schrägstellung des Gehäuses gegenüber der Schiene; eine solche Schrägstellung ist wünschenswert wenn das Gehäuse Aufnehmer eines an der Außenseite der Schiene anzubringenden Sensors sein soll. Anstelle keilförmiger Druckplatten können gemäß Anspruch 10 auch Keilscheiben zum Schrägstellen des Gehäuses verwendet sein; die Keilscheiben werden durch Normteile dargestellt. Um das Ausrichten des Gehäuses gegenüber der Fahrschiene zu erleichtern, kann das Gehäuse gemäß Anspruch 11 mit Führungen für die keilförmigen Druckplatten bzw. die Keilscheiben versehen sein.

Nach der Lehre des Anspruches 12 ist vorgesehen, daß die Befestigung der das Gehäuse aufnehmenden Konsole an der Fahrschiene über Senkschrauben mit Innenimbus erfolgt. Dies ermöglicht den Einsatz von an der Außenseite der Schiene montierten Gehäusen in Rangieranlagen mit zwischen den Schienen eines Gleises verfahrbaren Fördereinrichtungen.

Für die Befestigung der Konsole am Schienensteg sind nach der Lehre des Anspruches 13 in die vertikalen Schenkel der Konsole zwei in Längsrichtung der Schiene versetzte horizontale Gewindebohrungen zur Aufnahme von die Konsole am Schienensteg festlegenden Befestigungsschrauben einzubringen. Die Befestigung der Konsole am Schienensteg erfolgt dabei in vorteilhafter Weise gemäß Anspruch 14 dadurch, daß in die horizontalen Gewindebohrungen der Konsole Gewindeeinsätze mit schraubenklemmenden Bereichen eingesetzt sind, die durch ihre Ausbildung ein unbeabsichtigtes Lockern der Konsole von der Fahrschiene verhindern.

Die Erfindung ist nachstehend anhand von in der Zeichnung dargestellten Ausführungsbeispielen näher erläutert. Die Zeichnung zeigt in Figur 1 ein an der Innenseite einer Fahrschiene und in Figur 2 ein an der Außenseite einer Fahrschiene angebrachtes Gehäuse wie es z. B. für die Aufnahme eines Radsensors verwendet werden kann.

In Figur 1 ist, teilweise in einer Schnittdarstellung, eine Fahrschiene 1 üblicher Bauart mit einem darüberlaufenden Fahrzeugrad 2 zu sehen. Am Schienensteg an der Schieneninnenseite der Fahrschiene ist eine beispielsweise aus einem Aluminium-Sandgußkörper bestehende Konsole 3 befestigt, die aus einem im wesentlichen rechteckigen Profil besteht, deren vertikaler Schenkel 31 am Schienensteg festzulegen ist und deren horizontaler Schenkel 32 das Gehäuse 4 eines Radsensors oder Radsensorpaares aufnimmt. Der horizontale Schenkel 32 der Konsole 3 weist zwei in Längsrichtung der Schiene 1 versetzt angeordnete vertikale Gewindebohrungen zur Aufnahme je eines Gewindebolzens auf, von denen in der Zeichnung nur der vordere Gewindebolzen 5 zu sehen ist. Die Gewindebolzen besitzen einen Außensechskant 6, über den sie in die Gewindebohrungen der Konsole 3 einschraubbar sind. Die Gewindebolzen sind ferner mit einem von oben zugänglichen Innengewinde 7 zur Aufnahme von Befestigungsschrauben 8 versehen, über die das Gehäuse 4 stirnseitig an den Gewindebolzen festzulegen ist. Die Gewindebolzen sind vorzugsweise als Drehteile aus einem Seckskant gefertigt, wobei zunächst das Innengewinde 7 durch Bohren und dann das Außengewinde des Gewindebolzens durch Rollen hergestellt wird. Ein Teil des verbleibenden Mantelmaterials bildet dann den Sechskant 6, über den der Gewindebolzen 5 in die Konsole 3 eingeschraubt werden kann.

Um ein unbeabsichtigtes Lockern der Gewindebolzen in der Konsole zu verhindern, sind in die Gewindebohrungen der Konsole Gewindeeinsätze 9 mit schraubenklemmenden Bereichen eingesetzt. Diese Gewindeeinsätze bestehen vorzugsweise aus nichtrostendem Stahl und werden z.B. unter der Bezeichung HeliCoil, Typ Mid-Grip, von der Firma Böllhoff & Co. angeboten. Die Gewindeeinsätze bestehen aus einem wendelförmigen Gewindeeinsatz mit einer oder mehreren polygon geformten Windungen. Diese wirken klemmend auf die Flanken der eingedrehten Gewindebolzen, so daß ein elastisch federnder Reibschluß entsteht. Auch für die Festlegung der Konsole an dem Schienensteg der Fahrschiene ist die Verwendung von Gewindeeinsätzen 10 mit schraubenklemmenden Bereichen vorgesehen. Die Befestigung der Konsole erfolgt über zwei in Längsrichtung der Fahrschiene versetzte Befestigungsschrauben 11.

Die stirnseitige Befestigung des Gehäuses an den Gewindebolzen erfolgt unter Verwendung von zwei sich von der Ober- und von der Unterseite gegen Gehäuseflansche anlegenden Druckplatten 12 und 13. Diese Druckplatten und die Gehäuseflansche sind mit quer zur Schienenlängsachse verlaufenden Langlöchern versehen, die es gestatten, das Gehäuse gegenüber den Befestigungsbolzen quer zur Schienenlängsachse mehr oder weniger weit auszulenken.

Ist der Schienenkopf der Fahrschiene 1 um ein bestimmten Maß abgefahren und soll deshalb des Gehäuse des bzw. der Radsensoren abgesenkt werden, so geschieht dies in folgender Weise: zunächst werden die Befestigungsschrauben 8, die das Gehäuse an den Gewindebolzen 5 festlegen, gelöst, ohne daß dabei aber die Befestigungsschrauben vollständig aus den Gewindebolzen herausgedreht werden müssen. Sodann werden die beiden Gewindebolzen mit Hilfe eines am Sechskant 6 der Bolzen angreifenden Maulschlüssels jeweils gleichweit in die Konsole 3 eingedreht, bis sich die gewünschte Höhendifferenz für die Absenkung des Gehäuses 4 eingestellt hat. Dann werden die Befestigungsschrauben 8 wieder angezogen, wobei ggf. ein seitliches Nachjustieren des Gehäuses 4 vorgenommen werden kann. Das Gehäuse ist dann wieder fest montiert und der bzw. die Sensoren sind wieder betriebsbereit.

Figur 2 zeigt die Anordnung eines Gehäuses an der Außenseite einer Fahrschiene; für die der Figur 1 entsprechenden Bauteile wurden die gleichen Bezeichnungen gewählt. Gegenüber der Anordnung nach Figur 1 sind bei der Ausführungsform gemäß Figur 2 die Gewindebolzen 5 länger bzw. sie stehen weiter aus der Konsole 3 vor, um das Gehäuse 4 näher an das die Schiene 1 befahrende Fahrzeugrad 2 heranzubringen. Für eine optimale Ankoppelung eines im Gehäuse untergebrachten Sensors ist das Gehäuse zur Fahrschiene hin schräggestellt. Dies wird dadurch erreicht, daß zusätzlich zu den Andruckplatten 12 und 13 Keilscheiben 120 und 130 vorgesehen sind, zwischen denen das Gehäuse an den Gewindebolzen 5 festzulegen ist. Das Gehäuse 4 kann Führungen für die vorzugsweise rechteckigen Keilscheiben aufweisen, welche das Ausrichten des Gehäuses gegenüber der Schiene erleichtern. Es ist auch möglich, anstelle gesonderter Andruckplatten und Keilscheiben Andruckplatten mit keilförmigem Querschnitt zu verwenden, wobei diese Andruckplatten dann gegebenenfalls ebenfalls mit Langlöchern zur seitlichen Verstellung der Gehäuse gegenüber der Schiene versehen sein können. Die für die Befestigung des Gehäuses an der Fahrschiene vorgesehenen Schrauben 11 sind bei Außenmontage des Gehäuses in Rangieranlagen mit Förderwagenbetrieb als Senkschrauben mit Innenimbus auszuführen; hierdurch wird ein bündiger Abschluß der Befestigungsschrauben mit dem Schienensteg erreicht und der Freiraum zwischen den Schienen für die Laufrollen der Fördereinrichtungen freigehalten.

## Patentansprüche

1. Einrichtung zur Befestigung eines Gehäuses (4) an einer Fahrschiene (1), insbesondere eines Radsensoren aufnehmenden Gehäuses (4), mit einer aus einem im wesentlichen rechtwinkeligen Profil bestehenden Konsole (3), deren vertikaler Schenkel (31) am Schienensteg festzulegen ist und deren horizontaler Schenkel (32) das Gehäuse (4) trägt, **dadurch gekennzeichnet,**
daß der horizontale Schenkel (32) der Konsole (3) zwei in Längsrichtung der Schiene (1) versetzte vertikale Gewindebohrungen zur Aufnahme je eines Gewindebolzens (5) aufweist,
daß die Gewindebolzen (5) einen Außenmehrkant (6) mit einer geraden Anzahl von Mantelflächen aufweisen, über den sie in die Gewindebohrungen der Konsole einschraubbar sind
und daß die Gewindebolzen (5) mit einem Innengewinde (7) zur Aufnahme von das Gehäuse (4) an den Gewindebolzen (5) stirnseitig festlegenden Befestigungsschrauben (8) versehen sind.

2. Einrichtung nach Anspruch 1, **dadurch gekennzeichnet,** daß die Gewindebolzen (5) in der Konsole (3) kraft- und/oder formschlüssig festgelegt sind.

3. Einrichtung nach Anspruch 2, **dadurch gekennzeichnet,** daß in die Gewindebohrungen der Konsole (3) Gewindeeinsätze (9) mit schraubenklemmenden Bereichen eingesetzt sind.

4. Einrichtung nach Anspruch 1, **dadurch gekennzeichnet,** daß die Gewindebolzen (5) aus einem Mehrkant gefertigt sind und ein gerolltes Außengewinde aufweisen.

5. Einrichtung nach Anspruch 4, **dadurch gekennzeichnet**, daß der Außenmehrkant (6) der Gewindebolzen (5) an dem der Konsole (3) abgewandten Ende der Gewindebolzen (5) vorgesehen ist und daß das stirnseitige Ende des Außenmehrkantes (6) die Anlage für das an den Gewindebolzen (5) festzulegende Gehäuse (4) bildet.

6. Einrichtung nach Anspruch 1 oder 5, **dadurch gekennzeichnet,** daß die Befestigung des Gehäuses (4) an den Gewindebolzen (5) zwischen je zwei seitlich über die Gewindebolzen (5) vorstehenden Druckplatten (12, 13) erfolgt.

7. Einrichtung nach Anspruch 1, **dadurch gekennzeichnet,** daß das Gehäuse (4) für die Aufnahme der Befestigungsschrauben (8) mit senkrecht zur Schienenlängsachse verlaufenden Langlöchern versehen ist.

8. Einrichtung nach Anspruch 1 und 6, **dadurch gekennzeichnet,** daß die Druckplatten (12, 13) mit senkrecht zur Schienenlängsachse verlaufenden Langlöchern versehen sind.

9. Einrichtung nach Anspruch 6 oder 8, **dadurch gekennzeichnet,** daß die Druckplatten von keilförmigem Querschnitt sind und eine Schrägstellung des Gehäuses (4) gegen die Schiene (1) bewirken.

10. Einrichtung nach Anspruch 6 oder 8, **dadurch gekennzeichnet,** daß die Befestigung des Gehäuses (4) an den Gewindebolzen (5) zwischen je zwei seitlich über die Gewindebolzen vorstehenden Druckplatten (12, 13) und sich an die dem Gehäuse (4) abgewandten Seiten der Druckplatten anlegenden Keilscheiben (120, 130) erfolgt, die eine Schrägstellung des Gehäuses (4) gegen die Schiene (1) bewirken.

11. Einrichtung nach Anspruch 9 oder 10, **dadurch gekennzeichnet,** daß das Gehäuse (4) mit Führungen für die Druckplatten bzw. die Keilscheiben (120, 130) versehen ist.

12. Einrichtung nach Anspruch 9 oder 10, **dadurch gekennzeichnet,** daß für die Befestigung der Konsole (3) an der Fahrschiene (1) Imbus-Senkschrauben vorgesehen sind.

13. Einrichtung nach Anspruch 1, **dadurch gekennzeichnet,** daß der vertikale Schenkel (31) der Konsole (3) zwei in Längsrichtung der Schienen (1) versetzte horizontale Gewindebohrungen zur Aufnahme von die Konsole am Schienensteg festlegenden Befestigungsschrauben (11) aufweist.

14. Einrichtung nach Anspruch 7, **dadurch gekennzeichnet,** daß in die horizontalen Gewindebohrungen Gewindeeinsätze (10) mit schraubenklemmenden Bereichen eingesetzt sind.

## Claims

1. Device for fastening a casing (4) to a rail (1), preferably a casing (4) holding wheel sensors, comprising a bracket (3) which consists of a substantially rectangular section and whose vertical leg (31) is to be secured to the rail web while its horizontal leg (32) carries the casing (4), characterized in that the horizontal leg (32) of the bracket (3) has two vertical threaded bores, offset in the longitudinal direction of the rail (1), for receiving a respective threaded bolt (5), in that the threaded bolts (5) have an external polygon (6) which has an even number of peripheral faces and by means of which they can be screwed into the threaded bores in the bracket, and in that the threaded bolts (5) are provided with an internal screw thread (7) to receive fastening screws (8) securing the casing (4) at the end face to the threaded bolts (5).

2. Device according to Claim 1, characterized in that the threaded bolts (5) are secured frictionally and/or positively in the bracket (3).

3. Device according to Claim 2, characterized in that threaded inserts (9) having screw clamping regions are inserted into the threaded bores in the bracket (3).

4. Device according to Claim 1, characterized in that the threaded bolts (5) are made from a polygon and have a rolled external screw thread.

5. Device according to Claim 4, characterized in that the external polygon (6) of the threaded bolts (5) is provided at the end of the threaded bolts (5) remote from the bracket (3), and in that the end face of the external polygon (6) forms the support surface for the casing (4) which is to be secured to the threaded bolts (5).

6. Device according to Claim 1 or 5, characterized in that the casing (4) is fastened to the threaded bolts (5) between in each case two pressure plates (12, 13) projecting laterally beyond the threaded bolts (5).

7. Device according to Claim 1, characterized in that the casing (4) is provided with slots extending at right angles to the longitudinal axis of the rail in order to receive the fastening screws (8).

8. Device according to Claims 1 and 6, characterized in that the pressure plates (12, 13) are provided with slots extending at right angles to the longitudinal axis of the rail.

9. Device according to Claim 6 or 8, characterized in that the pressure plates have a wedge-shaped cross-section and effect an inclination of the casing (4) relative to the rail (1).

10. Device according to Claim 6 or 8, characterized in that the casing (4) is fastened to the threaded bolts (5) between in each case two pressure plates (12, 13) projecting laterally beyond the threaded bolts and between wedge discs (120, 130) which bear against the sides of the pressure plates remote from the casing (4) and which effect an inclination of the casing (4) relative to the rail (1).

11. Device according to Claim 9 or 10, characterized in that the casing (4) is provided with guides for the pressure plates or the wedge discs (120, 130).

12. Device according to Claim 9 or 10, characterized in that countersunk socket head screws are provided for fastening the bracket (3) to the rail (1).

13. Device according to Claim 1, characterized in that the vertical leg (31) of the bracket (3) has two horizontal threaded bores, offset in the longitudinal direction of the rails (1), to receive fastening screws (11) securing the bracket to the rail web.

14. Device according to Claim 7, characterized in that threaded inserts (10) having screw clamping regions are inserted into the horizontal threaded bores.

## Revendications

1. Dispositif pour fixer un boîtier (4) à un rail (1), notamment un boîtier (4) logeant des capteurs de roues, comportant une console (3) constituée par un profilé sensiblement en forme d'équerre, dont la branche verticale (31) doit être fixée sur l'âme du rail et dont la branche horizontale (32) porte le boîtier (4), caractérisé par le fait
que la branche horizontale (32) de la console (3) possède deux trous taraudés verticaux, qui sont décalés dans la direction longitudinale du rail (1) et servent à recevoir respectivement un boulon (5),
que le boulon (5) possède un profil extérieur polygonal (6) comportant un nombre pair de surfaces enveloppes, au moyen desquelles les boulons peuvent être vissés dans les trous taraudés de la console, et
que les boulons (5) comportent un taraudage (7) servant à loger des vis des fixation (8) qui fixent frontalement le boîtier (4) aux boulons (5).

2. Dispositif suivant la revendication 1, caractérisé par le fait que les boulons (5) sont fixés à la console (3) selon une liaison de force et/ou selon une liaison par formes complémentaires.

3. Dispositif suivant la revendication 2, caractérisé par le fait que des inserts filetés (9) comportant des zones bloquant le vissage sont disposés dans les trous taraudés de la console (3).

4. dispositif suivant la revendication 1, caractérisé par le fait que les boutons (5) sont constitués par un élément polygonal et ils possèdent un filetage extérieur laminé.

5. Dispositif suivant la revendication 4, caractérisé par le fait que le profil polygonal extérieur (6) des boulons (5) est prévu sur l'extrémité, tournée à l'opposé de la console (3), des boulons (5) et que l'extrémité frontale du profil polygonal extérieur (6) forme l'appui pour le boîtier (4) qui doit être fixé aux boulons (5).

6. Dispositif suivant la revendication 1 ou 5, caractérisé par le fait que la fixation du boîtier (4) sur le bouton (5) s'effectue entre respectivement deux plaques de serrage (12,13) qui font saillie latéralement par rapport aux boutons (5).

7. Dispositif suivant la revendication 1, caractérisé par le fait que le boîtier (4) comporte, pour loger les vis de fixation (8), des trous allongés qui s'étendent perpendiculairement à l'axe longitudinal du rail.

8. Dispositif suivant les revendications 1 et 6, caractérisé par le fait que les plaques de serrage (12,13) comportent des trous allongés qui s'étendent perpendiculairement à l'axe longitudinal du rail.

9. Dispositif suivant la revendication 6 ou 8, caractérisé par le fait que les plaques de serrage possèdent une section transversale en forme de coin et conduisent à une position oblique du boîtier (4) contre le rail (1).

10. Dispositif suivant la revendication 6 ou 8, caractérisé par le fait que la fixation du boîtier (4) sur le boulon (4) s'effectue entre respectivement deux plaques de serrage (12,13) qui font saillie latéralement au-delà du bouton et par l'intermédiaire de disques en coin (120,130), qui s'appliquent contre les faces des plaques de pression qui sont tournées à l'opposé du boîtier (4), et qui réalisent un positionnement obtique du boîtier (4) contre le rail (1).

11. Dispositif suivant la revendication 9 ou 10, caractérisé par le fait que le boîtier (4) comporte des guides pour les plaques de serrage ou les disques en coin (120,130).

12. Dispositif suivant la revendication 9 ou 10, caractérisé par le fait que pour la fixation de la console (3) sur le rail (1), il est prévu des vis à tête conique à six pans creux.

13. Dispositif suivant la revendication 1, caractérisé par le fait que la branche verticale (31) de la console (3) comporte deux trous taraudés horizontaux, qui sont décalés dans la direction longitudinale du rail (1) et servent à loger des vis de fixation (11), qui fixent la console sur l'âme du rail.

14. Dispositif suivant la revendication 7, caractérisé par le fait que des inserts filetés (10) comportant des zones réalisant un blocage de vis sont insérés dans les trous taraudés horizontaux.
